# EUROPÄISCHE PATENTSCHRIFT

(11) **EP 2 327 881 B1**
(45) Veröffentlichungstag und Bekanntmachung des Hinweises auf die Patenterteilung: **30.05.2018**
(21) Anmeldenummer: 10178105.2
(22) Anmeldetag: 18.04.2007
(51) Int. Cl.: F04C 14/18, F04C 2/18

(54) **Verstellbare Rotationspumpe mit Verschleißminderung**
Adjustable wear-resistant rotary pump
Pompe rotative réglable dotée d'une réduction d'usure

(30) Priorität: 19.04.2006 DE 102006018124
(43) Veröffentlichungstag der Anmeldung: 01.06.2011
(62) Teilanmeldung aus: 07106407.5
(73) Patentinhaber: Schwäbische Hüttenwerke Automotive GmbH, 73433 Aalen-Wasseralfingen (DE)
(72) Erfinder: Lamparski, Christof, 88441 Mittelbiberach (DE)
(74) Vertreter: Schwabe - Sandmair - Marx

(56) Entgegenhaltungen:
- DE-A1- 2 853 838
- DE-A1- 3 503 859
- DE-A1- 3 528 651
- DE-A1- 4 200 305
- DE-A1-102004 033 968
- DE-B4- 10 222 131
- DE-U1- 20 020 695

## Beschreibung

Die Erfindung betrifft eine Rotationspumpe mit verstellbarem, vorzugsweise regelbarem Fördervolumen und ein Verfahren zu deren Herstellung. Die Rotationspumpe kann insbesondere als Schmierölpumpe für die Schmierölversorgung eines Verbrennungsmotors, insbesondere eines Kraftfahrzeugsmotors, verwendet werden.

Schmierölpumpen von Kraftfahrzeugen werden in Abhängigkeit von der Drehzahl des mit Schmieröl zu versorgenden Motors angetrieben, üblicherweise direkt oder über ein mechanisches Getriebe vom Motor. Die Drehzahl der Pumpe steigt dementsprechend mit der Drehzahl des Motors. Da Rotationspumpen ein konstantes spezifisches Fördervolumen haben, d. h. pro Umdrehung bei jeder Drehzahl im Wesentlichen die gleiche Flüssigkeitsmenge fördern, steigt das Fördervolumen proportional mit der Pumpendrehzahl. Der Bedarf des Motors steigt bis zu einer gewissen Grenzdrehzahl ebenfalls in etwa proportional zur Motordrehzahl, knickt nach Erreichen der Grenzdrehzahl jedoch ab oder flacht zumindest ab, so dass die Rotationspumpe bei Überschreiten der Grenzdrehzahl über den Bedarf fördert. Um die überschüssige Fördermenge nicht verlustbehaftet in ein Reservoir leiten zu müssen, wurden verstellbare Rotationspumpen entwickelt. Als Beispiele verstellbarer Rotationspumpen sind innenachsige und außenachsige Zahnradpumpen aus der DE 102 22 131 B4 bekannt. Des Weiteren sind verstellbare Flügelzellenpumpen bekannt. Die Pumpen umfassen jeweils ein hin und her bewegbares Stellglied. In den genannten Beispielfällen ist der Förderrotor entweder ein Zahnrad oder ein Flügelrad. Bei den bekannten innenachsigen Zahnradpumpen und Flügelzellenpumpen wird durch die Bewegung des Verstellglieds die Exzentrizität zwischen zwei miteinander kämmenden Zahnrädern oder die Exzentrizität zwischen dem Flügelrad und dem Stellglied entsprechend dem Bedarf des Verbrauchers verstellt. Bei außenachsigen Zahnradpumpen wird die axiale Eingriffslänge zweier Zahnräder verstellt. Für die Verstellung wird das jeweilige Stellglied mit einer Stellkraft beaufschlagt, beispielsweise unmittelbar mit der Hochdruckflüssigkeit. Der Stellkraft wirkt ein Federglied entgegen. Bei Pumpen der genannten Art, die in zunehmendem Maße aus Leichtmetalllegierungen, insbesondere Al-Legierungen hergestellt werden, unterliegen überraschenderweise die in Reibkontakt stehenden Flächen des Pumpengehäuses und des Stellglieds einem besonderen Verschleiß und bestimmen die Lebensdauer der Pumpe.

Die DE 102 22 131 B4 betrifft eine generische Verdrängerpumpe mit Fördervolumenverstellung, mit einem Gehäuse, zwei in einer Förderkammer aufgenommenen, drehantreibbaren Förderrädern, die miteinander in einem Fördereingriff sind, und einem Kolben der für eine Verstellung der Förderräder zueinander mit wenigstens einem der Förderräder gekoppelt ist. Die DE 10 2004 033 968 A1 betrifft eine Beschichtung für eine hochbelastbare tribologische Oberfläche eines Kolbens einer Brennkraftmaschine, wobei die Beschichtung ein lösliches Leiterpolymer ist. Die DE 200 20 695 U1 betrifft eine Vorrichtung zum Bewegen eines Stellelements, das mittels eines pyrotechnischen Antriebs einen Antriebsimpuls erhält. Die DE 35 03 859 A1 betrifft eine Gleitfläche eines verbund-vernickelten beweglichen Bauteils, wie zum Beispiel einem Motorzylinder oder einem Motorkolben. Die DE 42 00 305 A1 betrifft eine Regelbare Flügelzellenpumpe in kompakter Bauweise. Die DE 35 28 651 A1 betrifft eine Regelpumpe mit Entlastungstaschen für eine hydraulische Entlastung.

Es ist eine Aufgabe der Erfindung, die Lebensdauer von verstellbaren Rotationspumpen des Verdrängertyps zu verlängern.

Die Erfindung geht von einer Rotationspumpe vom Verdrängertyp aus, die ein Gehäuse mit einer Förderkammer, einen in der Förderkammer um eine Drehachse drehbaren Förderrotor und wenigstens ein in dem Gehäuse hin und her bewegbares Stellglied umfasst. Das Stellglied kann den Förderrotor umgeben oder vorzugsweise zu einer Stirnseite des Förderrotors angeordnet sein. Ein den Förderrotor umgebendes Stellglied kann insbesondere bei innenachsigen Pumpen, beispielsweise Zahnringpumpen und Flügelzellenpumpen, vorgesehen und als drehbar gelagerter Exzenterring wie aus der DE 102 22 131 B4 oder der EP 0 846 861 B1 bekannt oder als Hubring gebildet sein. Bevorzugt wird jedoch ein Stellglied, das wie von Außenzahnradpumpen bekannt, beispielsweise der DE 102 22 131 B4, zu einer Stirnseite des Förderrotors angeordnet ist und die Förderkammer an der betreffenden Stirnseite axial abdichtet. Ein derartiges Stellglied bildet einen Stellkolben, der längs der Drehachse des Förderrads hin und her axial bewegbar ist. Ein den Förderrotor umgebendes Stellglied ist drehbar oder schwenkbar gelagert, kann aber alternativ auch linear bewegbar gelagert sein. Die Förderkammer weist eine Niederdruckseite und eine Hochdruckseite auf. Auf der Niederdruckseite ist wenigstens ein Einlass und auf der Hochdruckseite ist wenigstens ein Auslass für ein zu förderndes Fluid angeordnet. Die Niederdruckseite der Förderkammer und der gesamte stromaufwärtige Teil des Systems, in dem die Pumpe eingebaut ist, bilden die Niederdruckseite der Pumpe. Die Hochdruckseite der Förderkammer und der gesamte sich daran anschließende, stromabwärtige Teil des Systems bilden die Hochdruckseite der Pumpe. Die Niederdruckseite erstreckt sich bis zu einem Reservoir für das Fluid, und die Hochdruckseite erstreckt sich bis wenigstens zu der stromabwärtigsten Verbrauchsstelle, die hohen Fluiddruck benötigt.

Das Stellglied ist in Richtung seiner Bewegbarkeit mit einer Stellkraft beaufschlagbar, die von dem Druck des Fluids der Hochdruckseite der Pumpe abhängt oder einer anderen für den Bedarf maßgeblichen Größe des Systems. Der Druck kann unmittelbar an dem Auslass der Förderkammer oder einem nachgelagerten Pumpenauslass oder von einer weiter stromabwärts im System gelegenen Stelle, beispielsweise der letzten Verbrauchsstelle, abgenommen werden. In die Bildung der Stellkraft kann statt des Drucks oder zusätzlich zu dem Druck beispielsweise die Temperatur des Fluids einfließen oder einer Komponente im System, in dem die Pumpe eingebaut ist, beispielsweise eine Motortemperatur. Gegebenenfalls werden andere oder weitere physikalische Größen für die Bestimmung der Stellkraft herangezogen. Die Stellkraft kann mittels eines zusätzlichen Stellglieds, beispielsweise eines Elektromotors, erzeugt werden. Bevorzugter ist jedoch das Stellglied unmittelbar mit dem Druck des Fluids beaufschlagbar, d. h. es wird im Betrieb der Pumpe mit dem Druckfluid beaufschlagt. Das Stellglied wird in bevorzugten Ausführungen, insbesondere in Ausführungen, in denen es mit dem Druckfluid beaufschlagt wird, der Stellkraft entgegenwirkend mit einer Elastizitätskraft beaufschlagt. Die Elastizitätskraft wird von einem Elastizitätsglied erzeugt, vorzugsweise von einer mechanischen Feder.

Das Stellglied steht mit dem Gehäuse in einem Gleitkontakt, indem das Gehäuse eine Laufbahn und das Stellglied eine Stellglied-Gleitfläche bilden und das Stellglied mittels seiner Gleitfläche von der Laufbahn in dem Gleitkontakt geführt wird. Das Stellglied kann zusätzlich noch anderweitig geführt werden, beispielsweise in einem Schwenkgelenk, bevorzugter wird es jedoch nur von der Laufbahn geführt.

Nach der Erfindung wird oder werden die Stellglied-Gleitfläche oder die Laufbahn aus einem Gleitmaterial gebildet. Das Gleitmaterial kann insbesondere ein keramisches Material, ein Nitrid, eine Nickelphosphorverbindung, ein Gleitlack, eine DLC-Beschichtung, eine Ferroprint-Beschichtung oder eine Nano-Beschichtung sein. Das Gleitmaterial kann eine Oberflächenbeschichtung bilden. In bevorzugten Ausführungen besteht sowohl die Stellglied-Gleitfläche als auch die Laufbahn aus einem Gleitmaterial, entweder je dem gleichen oder jeweils aus einem anderen Gleitmaterial. Verschleißminderungen werden jedoch auch bereits erzielt, wenn entweder nur die Stellglied-Gleitfläche oder nur die Laufbahn aus dem Gleitmaterial besteht, wobei der Verwendung des Gleitmaterials für die Stellglied-Gleitfläche der Vorzug gegeben wird.

Die Erfindung beruht auf der Erkenntnis, dass für den Verschleiß Furchung, andererseits aber auch Adhäsion maßgeblich sein kann. Adhäsion kann insbesondere dann der Verschleiß bestimmende Reibmechanismus sein, wenn die im Gleitkontakt stehenden Reibpartner so glatt sind, dass der Reibmechanismus der Furchung oder Abrasion in den Hintergrund tritt. So wurde bei verstellbaren Außenzahnradpumpen festgestellt, dass die zu den Stirnseiten des axial bewegbaren Förderrotors angeordneten Stellglieder, nämlich die beiden Stellkolben, einem beachtlichen Schwingreibverschleiß unterliegen. Die für die Einstellung des Fördervolumens erforderlichen Verstellbewegungen können den Schwingreibverschleiß nicht verursachen. Die Verstellbewegungen sind zu langsam. Den Verstellbewegungen sind jedoch Oszillationen mit im Vergleich zu den Regelbewegungen kurzen Hüben und weitaus höherer Frequenz überlagert. Zwischen den Gleitflächen der Stellglieder und der Laufbahn des Pumpengehäuses kommt es daher zur Adhäsion mit der Folge, dass örtlich Materialverschweißungen auftreten, die durch die Verstellbewegungen losgebrochen werden. Nach der Erfindung werden die Gleitpartner, d. h. die Gleitfläche des Stellglieds oder der mehreren Stellglieder und die Laufbahn oder mehreren Laufbahnen des Gehäuses, so gestaltet, dass die Adhäsionsneigung im Reibungssystem im Vergleich zu den für die Gleitpartner üblichen Oberflächen aus Aluminiumlegierungen deutlich verringert wird. Das Gleitmaterial ist vorteilhafterweise so gewählt, dass es eine Adhäsionsenergie bzw. freie Oberflächenenergie aufweist, die höchstens halb so groß wie die Adhäsionsenergie von reinem Aluminium ist. Diese Bedingung wird insbesondere von Kunststoffmaterialien und keramischen Materialien, vorzugsweise Metalloxidkeramiken, aber auch von den vorstehend genannten weiteren Gleitmaterialien erfüllt. Die Adhäsionsenergie oder freie Bindungsenergie nimmt mit der Dichte der freien Elektronen zu. Die Forderung nach einer niedrigen Adhäsionsenergie erfüllen demnach Materialien mit einer niedrigen Dichte freier Elektronen.

Erfindungsgemäß wird wenigstens eine der in Gleitkontakt stehenden Gleitflächen von einer dünnen Gleitschicht gebildet. Das Stellglied oder das die Laufbahn bildende Gehäuseteil besteht oder bestehen unter der oberflächlichen Gleitschicht aus einem anderen Material, nämlich einem Trägermaterial. Das Trägermaterial kann insbesondere ein Metall, vorzugsweise ein Leichtmetall sein. Kandidaten für Leichtmetalle sind vor allem Aluminium, Aluminiumlegierungen und Magnesiumlegierungen. In den zweiten Ausführungsformen sind vorzugsweise beide Gleitflächen als oberflächliche Gleitschichten aus je einem Gleitmaterial mit gegenüber Aluminium oder Magnesium deutlich geringerer Adhäsionsenergie gebildet sein. Falls nur eine der Gleitflächen der beiden Gleitpartner aus dem Gleitmaterial besteht, handelt es sich vorzugsweise um die Gleitfläche des Stellglieds. Vorteilhaft ist auch eine Kombination einer ersten und einer zweiten Ausführungsform, bei der das Stellglied oder das die Laufbahn bildende Gehäuseteil, vorzugsweise Einsatzteil, zumindest im Wesentlichen aus Kunststoff besteht und das andere Teil eine Oberflächenschicht aus dem Gleitmaterial, beispielsweise einem keramischen Material aufweist.

Die oberflächliche Gleitschicht kann durch Auftragen des Gleitmaterials oder durch Umwandlung des Trägermaterials gebildet werden. Durch Umwandlung leichtmetallischer Trägermaterialien entsteht eine metalloxidkeramische Gleitschicht oder eine Nitridschicht. Ist das Trägermaterial Aluminium oder eine Aluminiumlegierung, wird die Gleitschicht vorzugsweise durch Eloxieren erhalten. Durch Eloxieren kann insbesondere eine so genannte Hardcoat®-Gleitschicht (HC-Schicht) oder bevorzugter eine so genannte Hardcoat®-Glatt-Gleitschicht (HC-GL-Schicht) gebildet werden. Hardcoat®-Glatt-Elektrolyte bestehen aus einer Mischung von Oxalsäure und Additiven. Zur Herstellung von Hardcoat®-Schichten wird in der Regel Schwefelsäure (H₂SO₄) verwendet. Auch für Magnesium und Magnesiumlegierungen als Trägermaterial sind anodische Oxidationsverfahren zur Schaffung einer mit Al₂O₃-Gleitschichten vergleichbaren metallkeramischen Gleitschicht bekannt, beispielsweise das so genannte DOW-Verfahren. In der keramischen Gleitschicht ist vorzugsweise PTFE verteilt, die Keramik ist sozusagen mit PTFE imprägniert.

Das Gehäuse oder auch nur ein die Laufbahn bildendes Gehäuseteil kann wie bereits erwähnt insbesondere aus Aluminium oder einer Aluminiumlegierung geformt sein. Das Gehäuse oder das betreffende Gehäuseteil wird vorzugsweise gegossen. Die Aluminiumlegierung ist daher bevorzugt eine Al-Gusslegierung. Falls das Stellglied nicht zumindest im Wesentlichen aus Kunststoffgleitmaterial besteht, wird es bevorzugt aus Aluminium oder einer Aluminiumlegierung, vorzugsweise einer Gusslegierung geformt, bevorzugt durch Gießen und anschließendes Fließpressen oder durch Sintern und Kalibrieren. Sowohl für das Gehäuseteil als auch das Stellglied gilt, dass die jeweilige Aluminiumlegierung vorzugsweise 10 ± 2 Gew.-% Silizium enthält. Bevorzugt enthält die jeweilige Legierung auch Kupfer, allerdings mit einem Anteil von höchstens 4 Gew.-%, bevorzugt höchstens 3 Gew.-%. Des Weiteren kann sie einen kleineren Anteil Eisen enthalten. Das Gehäuseteil, vorzugsweise auch weitere Teile des Gehäuses, ist oder sind vorzugsweise im Sandguss oder Druckguss geformt, wobei sich der Druckguss in erster Linie für größere und der Sandguss für kleinere Serien anbieten. Statt Sandguss kann auch Kokillenguss zur Anwendung gelangen. Eine besonders bevorzugte Legierung für das Gehäuseteil und auch für das Gehäuse insgesamt ist AlSi8Cu3, falls es im Sandguss oder Kokillenguss geformt wird, und AlSi9Cu3 zuzüglich eines geringen Fe-Anteils, falls es im Druckguss geformt wird.

Als Gleitmaterial bevorzugte Nitride sind Titancarbonitrid (TiCN) und insbesondere nitrierter Stahl. Als nitrierte Stähle kommen insbesondere Stähle mit hohem Chromgehalt, vorzugsweise mit Molybdänanteil und ebenfalls bevorzugt mit Vanadiumanteil zum Einsatz, beispielsweise 30CrMoV9. TiCN gelangt als Oberflächenbeschichtung auf einem Leichtmetall-Trägermaterial zum Einsatz. Falls nitrierter Stahl das Gleitmaterial bildet, ist der entsprechende Stahl vorzugsweise das Trägermaterial. So kann insbesondere das Stellglied aus dem Stahl geformt und die Stellglied-Gleitfläche aus dem nitriertem Stahl bestehen. Eine besonders bevorzugte Gleitpaarung ist Hardcoat-Keramik oder Hardcoat-Glatt-Keramik bei dem einen und nitrierter Stahl bei dem anderen Gleitpartner. Das keramische Gleitmaterial dieser Paarung kann PTFE enthalten, geringer Verschleiß wird jedoch auch bei Verwendung nur der Keramik erzielt. Eine Gleitpaarung aus Hardcoat- oder Hardcoat-Glatt-Keramik mit gesinterter Zinnbronze ist ebenfalls eine Alternative, obgleich im Hinblick auf die Wärmeausdehnung nur eine bedingt bevorzugte.

Verschleiß mindernd wirkt sich auch eine DLC-Beschichtung (Diamond Like Carbon) und hier insbesondere eine Wolframcarbid(WC)-Beschichtung aus. Eine DLC-Gleitschicht kann insbesondere durch Plasmabeschichten erzeugt werden.

Gleitlacke sind ebenfalls geeignete Gleitmaterialien, wobei auch für Gleitlacke gilt, dass eine Verschließminderung zwar bereits bei Beschichtung nur eines der Gleitpartner erzielt wird, eine Gleitlackbeschichtung beider Gleitpartner des Reibsystems jedoch der Vorzug gegeben wird. Auch eine Kombination eines Gleitlacks bei dem einen und eines Kunststoffmaterials bei dem anderen Gleitpartner ist eine vorteilhafte Lösung. Der Gleitlack besteht aus einem organischen oder anorganischen Bindemittel, einem oder mehreren Festschmierstoffen und Additiven. Als Festschmierstoff kommen insbesondere MoS₂, Graphit oder PTFE einzeln oder in Kombination in Frage. Vor dem Beschichten mit dem Gleitlack wird die zu beschichtende Oberfläche vorbehandelt, indem auf der zu beschichtenden Oberfläche zweckmäßigerweise eine Phosphatschicht gebildet wird. Ein besonderer Gleitlack ist Ferroprint, der als Festschmierstoff feine Stahlplättchen enthält.

Falls eine Nano-Beschichtung das Gleitmaterial bildet, können insbesondere Nano-Phosphorverbindungen die Gleitschicht bilden.

Vorteilhafte Merkmale der Erfindung werden auch in den Unteransprüchen und deren Kombinationen beschrieben. Die dort beschriebenen Merkmale und die vorstehend beschriebenen ergeben weitere vorteilhafte Merkmalskombinationen.

Nachfolgend werden Ausführungsbeispiele der Erfindung anhand von Figuren erläutert. An den Ausführungsbeispielen offenbar werdende Merkmale bilden je einzeln und in jeder Kombination von Merkmalen die sich nicht gegenseitig ausschließen, die Gegenstände der Ansprüche und auch die vorstehend beschriebenen Ausgestaltungen vorteilhaft weiter. Es zeigen:
- Figur 1: eine Förderkammer einer Außenzahnradpumpe mit zwei in Zahneingriff befindlichen Förderrotoren und
- Figur 2: die Außenzahnradpumpe in einem Längsschnitt.

Figur 1 zeigt eine Außenzahnradpumpe in einem Querschnitt. In einem Pumpengehäuse, das ein Gehäuseteil 3 und einen Deckel 6 (Figur 2) umfasst, ist eine Förderkammer gebildet, in der zwei außenverzahnte Förderrotoren 1 und 2 in Form von außen verzahnten Zahnrädern um parallele Drehachsen R₁ und R₂ drehbar gelagert sind. Der Förderrotor 1 wird drehangetrieben, beispielsweise von der Kurbelwelle eines Verbrennungsmotors eines Kraftfahrzeugs. Die Förderrotoren 1 und 2 sind miteinander in einem Zahneingriff, so dass bei einem Drehantrieb des Förderrotors 1 der damit kämmende Förderrotor 2 ebenfalls drehangetrieben wird. In die Förderkammer münden auf einer Niederdruckseite ein Einlass 4 und auf einer Hochdruckseite ein Auslass 5 für ein zu förderndes Fluid, vorzugsweise Schmieröl für einen Verbrennungsmotor. Das Gehäuseteil 3 bildet den Förderrotoren 1 und 2 in radialer Richtung zugewandt jeweils eine radiale Dichtfläche 9, die den jeweiligen Förderrotor 1 oder 2 umfangsseitig unter Ausbildung eines engen radialen Dichtspalts umschlingt. Für den Förderrotor 1 bildet das Gehäuse 3, 6 ferner an jeder Stirnseite des Förderrotors 1 und diesem axial zugewandt eine axiale Dichtfläche, von denen in Figur 1 die Dichtfläche 7 zu erkennen ist. Dem Förderrotor 2 ist an dessen beiden Stirnseiten axial zugewandt je eine weitere axiale Dichtfläche gebildet, von denen im Querschnitt der Figur 1 die Dichtfläche 17 zu erkennen ist.

Durch Drehantrieb der Förderrotoren 1 und 2 wird Fluid durch den Einlass 4 in die Förderkammer gesogen und in den Zahnlücken der Förderrotoren 1 und 2 durch die jeweilige Umschlingung auf die Hochdruckseite der Förderkammer und dort durch den Auslass 5 zu dem Verbraucher, im angenommenen Beispielfall der Verbrennungsmotor, gefördert. Während der Fördertätigkeit trennen die zwischen den Förderrotoren 1 und 2 und den genannten Dichtflächen gebildeten Dichtspalte und der Zahneingriff der Förderrotoren 1 und 2 die Hochdruckseite von der Niederdruckseite. Die Förderrate der Pumpe steigt proportional mit der Drehzahl der Förderrotoren 1 und 2, Da ein beispielhaft als Verbraucher angenommener Verbrennungsmotor ab einer gewissen Grenzdrehzahl weniger Schmieröl aufnimmt als die Pumpe entsprechend ihrer proportional mit der Drehzahl steigenden Kennlinie fordern würde, wird die Förderrate der Pumpe ab der Grenzdrehzahl abgeregelt. Für die Abregelung ist der Förderrotor 2 relativ zu dem Förderrotor 1 axial, d.h. längs seiner Drehachse R₂ hin und her bewegbar, so dass die Eingriffslänge der Förderrotoren 1 und 2 und entsprechend die Förderrate verändert werden können.

In Figur 2 nimmt der Förderrotor 2 eine axiale Position mit einer axialen Überdeckung, d.h. Eingriffslänge, ein, die im Vergleich zu der maximalen Eingriffslänge bereits reduziert ist. Der Förderrotor 2 ist Bestandteil einer Verstelleinheit bestehend aus einem Lagerzapfen 14, einem Stellglied 15, einem Stellglied 16 und dem zwischen den Stellgliedern 15 und 16 drehbar auf dem Lagerzapfen 14 gelagerten Förderrotor 2. Der Lagerzapfen 14 verbindet die Stellglieder 15 und 16 drehsteif miteinander. Das Stellglied 16 bildet dem Förderrotor 2 zugewandt die axiale Dichtfläche 17. Das Stellglied 15 bildet die andere axiale Dichtfläche 18. Die gesamte Verstelleinheit ist in einem Verschieberaum des Pumpengehäuses 3, 6 axial hin und her verschiebbar verdrehgesichert gelagert.

Das Gehäuse wird von dem Gehäuseteil 3 und dem damit fest verbundenen Gehäusedeckel 6 gebildet. Der Gehäusedeckel 6 ist mit einem Sockel geformt, dessen dem Förderrotor 1 zugewandte Stirnfläche die Dichtfläche 7 bildet. Das Gehäuseteil 3 bildet auf der gegenüberliegenden Stirnseite dem Förderrotor 1 axial zugewandt die vierte axiale Dichtfläche 8. Die Dichtfläche 8 ist an ihrer der Verstelleinheit zugewandten Seite mit einem kreissegmentförmigen Ausschnitt für das Stellglied 15 versehen. Das Stellglied 16 ist an seiner zum Förderrotor 1 gewandten Seite mit einem kreissegmentförmigen Ausschnitt für den die Dichtfläche 7 bildenden Sockel 6 versehen. Von dem jeweiligen Ausschnitt abgesehen entspricht die Dichtfläche 7 der Dichtfläche 8 und entspricht die Dichtfläche 17 der Dichtfläche 18.

Die Verstellglieder 15 und 16 des Ausführungsbeispiels sind Verstellkolben. Der Verschieberaum, in dem die Verstelleinheit axial hin und her beweglich ist, umfasst einen von der Rückseite des Stellglieds 15 begrenzten Teilraum 10 und einen von der Rückseite des Stellglieds 16 begrenzten Teilraum 11. Der Teilraum 11 ist mit der Hochdruckseite der Pumpe verbunden und wird ständig mit dort abgezweigtem Druckfluid beaufschlagt, das somit auf die Rückseite des Stellglieds 16 wirkt. In dem Raum 10 ist eine mechanische Druckfeder als Elastizitätsglied 12 angeordnet, dessen Elastizitätskraft auf die Rückseite des Stellglieds 16 wirkt. Das Elastizitätsglied 12 wirkt der im Teilraum 11 auf das Stellglied 16 wirkenden Druckkraft entgegen. Die Regelung derartiger Außenzahnradpumpen ist bekannt und bedarf daher keiner Erläuterung. Die Regelung kann insbesondere entsprechend der DE 102 22 131 B4 gestaltet sein.

Wären die axialen Dichtflächen 7, 8 und 17, 18 umlaufend glatt und die axialen Dichtspalte dementsprechend umlaufend eng, würde im Eingriffsbereich der Förderrotoren 1 und 2 Fluid der Hochdruckseite gequetscht, d.h. noch über den Druck der Hochdruckseite hinaus komprimiert und auf die Niederdruckseite gefördert werden. Für das Quetschen des Fluids wird Antriebsleistung verbraucht und ferner ist mit der besonderen Kompression des Fluids und dem Transport durch den Zahneingriff hindurch eine Förderstrompulsation verbunden.

Zur Vermeidung der genannten Nachteile sind die Dichtflächen 7, 8, 17 und 18 auf der Hochdruckseite je mit einer Entlastungstasche versehen. Von den vier Taschen sind in Figur 1 die Taschen 7a und 17a zu erkennen. Entlastungstaschen sind nur auf der Hochdruckseite gebildet.

Das Gehäuseteil 3 führt die Stellglieder 15 und 16 in einem Gleitkontakt. Für den Gleitkontakt bilden das Gehäuseteil 3 eine Laufbahn 3a und das Gehäuseteil 3 gemeinsam mit dem Deckel 6 eine Laufbahn 3b, 6b. Die Stellglieder 15 und 16 bilden an ihrer äußeren Umfangsfläche je eine Stellglied-Gleitfläche 15a und 16a. In dem Gleitkontakt stehen genauer gesagt die Laufbahn 3a und die Stellglied-Gleitfläche 15a einerseits und die Laufbahn 3b, 6b und die Stellglied-Gleitfläche 16a andererseits. Im Stand der Technik ist es üblich, die Gehäuse 3, 6 und die Stellglieder 15 und 16 aus Leichtmetalllegierungen zu fertigen. In den aus den Laufbahnen 3a und 3b, 6b einerseits und den Stellglied-Gleitflächen 15a und 16a andererseits gebildeten Reibsystemen bildet ein besonderes Gleitmaterial je wenigstens einen der Gleitpartner des betreffenden Reibsystems. Dabei kann in dem Reibsystem 3a/15a entweder die Laufbahn 3a oder die Stellglied-Gleitfläche 15a von dem Gleitmaterial gebildet werden. Das gleiche Gleitmaterial kann ferner sowohl die Laufbahn 3a als auch die Stellglied-Gleitfläche 15a bilden. Schließlich können die beiden Gleitflächen 3a und 15a jeweils von einem anderen Gleitmaterial gebildet werden. Das Gleiche gilt in Bezug auf das andere Reibungssystem 3b, 6b/16a. Falls nur einer der Gleitpartner des jeweiligen Reibsystems aus dem Gleitmaterial besteht, kommt zweckmäßigerweise jeweils das gleiche Gleitmaterial zum Einsatz. Bestehen beide Reibpartner aus einem Gleitmaterial, werden die Stellglied-Gleitflächen 15a und 16a je vom gleichen Gleitmaterial oder die Laufbahnen 3a, 3b und 6b je vom gleichen Gleitmaterial gebildet.

Obgleich grundsätzlich im jeweiligen Reibsystem einer der Gleitpartner aus einer Metalllegierung, vorzugsweise einer Leichtmetalllegierung, bestehen kann, entspricht es bevorzugten Ausführungsbeispielen, wenn jeder der Gleitpartner von einem besonderen Gleitmaterial niedriger Adhäsionsenergie gebildet wird. Das Gleitmaterial der Gleitpartner des jeweiligen Reibsystems kann gleich oder unterschiedlich sein. Die Stellglieder 15 und 16 können insgesamt aus dem Gleitmaterial geformt sein oder aus einem Trägermaterial, vorzugsweise einer Leichtmetalllegierung, und oberflächlich je eine Gleitschicht aus dem Gleitmaterial aufweisen. Das Gehäuse, im Ausführungsbeispiel das Gehäuseteil 3 und der Deckel 6, können ebenfalls aus Kunststoff geformt sein, in bevorzugten Ausführungsbeispielen wird jedoch zumindest das Gehäuseteil 3, vorzugsweise auch der Deckel 6, aus einer Metalllegierung gegossen, vorzugsweise einer Leichtmetalllegierung. Als Leichtmetall kommen insbesondere Aluminiumlegierungen in Frage, Nachfolgend werden bevorzugte Beispiele angegeben:

### Beispiel 1

| | |
|---|---|
| Gehäuseteil 3 und Deckel 6: | jeweils aus AlSi9Cu3 (Fe) Druckguss |
| Stellglieder 15 und 16: | PES-Compound: 10 Gew-% Carbonfasern, 10 Gew.-% Graphit, 10 Gew.-% PTFE, Rest PES (z. B. ULTRASON®) |

Im Beispiel 1 werden das Gehäuseteil 3 und der Deckel 6 je aus der gleichen Aluminiumlegierung, nämlich AlSi9Cu3 im Druckguss geformt. Die Legierung kann einen geringen Fe-Anteil enthalten. Die Laufbahnen 3a, 3b und 6b werden durch mechanische Bearbeitung passgenau erhalten. Die Stellglieder 15 und 16 werden jeweils im Ganzen aus dem spezifizierten Kunststoffgleitmaterial geformt. Die Gleitflächen 15a und 16a werden durch mechanische Bearbeitung passgenau erzeugt.

### Beispiel 2

| | |
|---|---|
| Gehäuseteil 3 und Deckel 6: | jeweils aus AlSi9Cu3(Fe) Druckguss |
| Stellglieder 15 und 16: | PES-Compound: 10 Gew.-% Carbonfasern, 10 Gew.-% Graphit, 10 Gew.-% PTFE, Rest PES (z. B. ULTRASON®) |
| Laufbahnen 3a, 3b und 6b: | mit gleitmodifiziertem Kunststoff oder Gleitlack beschichtet |

Das Beispiel 2 entspricht mit Ausnahme der Laufbahnen 3a, 3b und 6b dem Beispiel 1. Im Unterschied zum Beispiel 1 bildet jedoch jeweils eine Gleitschicht aus Kunststoffgleitmaterial oder Gleitlack die Laufbahnen 3a, 3b und 6b. Das Kunststoffgleitmaterial kann insbesondere das Material der Stellglieder 15 und 16 sein.

### Beispiel 3

| | |
|---|---|
| Gehäuseteil 3 und Deckel 6: | jeweils aus AlSi9Cu3(Fe) Druckguss |
| Stellglieder 15 und 16: | Fließgepresste Teile aus Aluminiumgusshalbzeug als Trägermaterial, beispielsweise AlSi8Cu3 |
| Gleitflächen 15a und 16a: | PES-Compound: 10 Gew.-% Carbonfasern, 10 Gew.-% Graphit, 10 Gew.-% PTFE, Rest PES (z. B. ULTRASON®) |

Das Gehäuseteil 3 und der Deckel 6 entsprechen dem Beispiel 1. Die Stellglieder 15 und 16 bestehen je aus der gleichen Al-Legierung, vorzugsweise AlSi8Cu3. Sie werden aus einem gegossenen Halbzeug der Aluminiumlegierung durch Fließpressen geformt Anschließend werden zumindest die Umfangsflächen je mit einer Gleitschicht aus dem Kunststoffgleitmaterial versehen. Anstatt die Rohlinge der Stellglieder 15 und 16 durch Fließpressen zu formen, können die Rohlinge durch Sintern und Kalibrieren geformt werden. Die fließgepressten oder kalibrierten Rohlinge werden angewärmt und in einer Form mit dem Kunststoffgleitmaterial umspritzt, vorzugsweise komplett umhüllt.

### Beispiel 4

| | |
|---|---|
| Gehäuseteil 3 und Deckel 6: | jeweils aus AlSi9Cu3(Fe) Druckguss |
| Laufbahnen 3a, 3b und 6b: | Hardcoat-Glatt (HC-GL-Gleitschicht, vorzugsweise mit PTFE Imprägnierung) |
| Stellglieder 15 und 16: | Fließgepresste Teile aus Aluminiumgusshalbzeug als Trägermaterial, beispielsweise AlSi8Cu3 |
| Gleitflächen 15a und 16a: | Hardcoat-Glatt (HC-GL-Gleitschicht, vorzugsweise mit PTFE Imprägnierung) |

Das Gehäuseteil 3 und der Deckel 6 entsprechen dem Beispiel 1. Die Stellglieder 15 und 16 bestehen je aus der gleichen Aluminiumlegierung, vorzugsweise AlSi8Cu3. Sie werden entweder aus einem Gusshalbzeug durch Fließpressen geformt oder alternativ durch Sintern und Kalibrieren. Anschließend werden die Stellglied-Rohlinge zumindest an ihrer jeweils die Gleitfläche 15a und 16a bildenden Umfangsfläche eloxiert. Als Elektrolyt wird eine Mischung aus Oxalsäure und Additiven verwendet, so dass sich an den äußeren Umfangsflächen je eine Gleitschicht aus Al₂O₃-Hardcoat-Glatt bildet. Vorzugsweise ist die Gleitschicht mit PTFE imprägniert. Die Laufbahnen 3a, 3b und 6b weiden in gleicher Weise ebenfalls je als HC-GL-Gleitschicht, vorzugsweise als PTFE imprägnierte Gleitschicht gebildet.

In einer Abwandlung kann einer der beiden Gleitpartner oder können auch beide Gleitpartner je als HC-Gleitschicht gebildet sein, ebenfalls bevorzugt als PTFE imprägnierte Gleitschicht.

### Beispiel 5

| | |
|---|---|
| Gehäuseteil 3 und Deckel 6: | jeweils aus AlSi9Cu3(Fe) Druckguss |
| Laufbahnen 3a, 3b und 6b: | HC-Gleitschicht |
| Stellglieder 15 und 16: | Stahl, beispielsweise 30CrMoV9, als Trägermaterial |
| Gleitflächen 15a und 16a: | nitrierter Stahl |

Das Gehäuseteil 3 und der Deckel 6 entsprechend dem Beispiel 1 und werden nach dem Formen eloxiert, so dass die Laufbahnen 3a, 3b und 6b als Al₂O₃-Hardcoat (HC-Gleitschicht) erhalten werden. Die HC-Gleitschicht kann PTFE imprägniert sein. Die Stellglieder 15 und 16 werden aus Stahl geformt und an der Oberfläche, zumindest an den äußeren Umfangsflächen, nitriert.

### Beispiel 6

| | |
|---|---|
| Gehäuseteil 3 und Deckel 6: | AlSi8Cu3 Sandguss oder Kokillenguss |
| Stellglieder 15 und 16: | Fließgepresste Teile aus Aluminiumgusshalbzeug als Trägermaterial, beispielsweise AlSi8Cu3 |
| Gleitflächen 15a und 16a: | Hardcoat-Glatt (HC-Gl-Gleitschicht) |

Das Gehäuseteil 3 und der Deckel 6 werden je aus AlSi8Cu3 im Sandguss oder Kokillenguss geformt. Die Laufbahnen 3a, 3b und 6b werden durch mechanische Bearbeitung passgenau erzeugt. Die Stellglieder 15 und 16 werden je aus gegossenem Aluminiumhalbzeug durch Fließpressen geformt und eloxiert. Als Elektrolyt wird eine Mischung aus Oxalsäure und Additiven verwendet, so dass sich an den äußeren Umfangsflächen je eine Gleitschicht aus Al₂O₃-Hardcoat-Cilatt bildet (HC-GL-Gleitschicht). Die HC-GL-Gleitschicht enthält vorzugsweise PTFE,

In einer Modifikation bildet HC-Keramik oder HC-Glatt-Keramik auch die Laufbahnen 3a, 3b und 6b, wobei auch dort die Keramik vorteilhafterweise PTFE imprägniert sein kann

Die Herstellungsweise und Materialwahl des letzten Ausführungsbeispiels eignet sich insbesondere für kleinere Serien, während die Formung der Gehäuseteile 3 und 6 im Druckguss für Großserien die bessere Wahl ist. Metallkeramische Gleitschichten eignen sich insbesondere für den Einsatz in Reibungssystemen mit Leichtmetall-Sandgussgefüge oder - Kokillengussgefüge oder generell Leichtmetall-Gusslegierungen, die im thermodynamischen Gleichgewicht oder nahe dem thermodynamischen Gleichgewicht erstarrt sind. In Verbindung mit Druckgussteilen als Gleitpartner bereiten die wegen der kürzeren Auskühlzeit kleineren α-Mischkristalle, beispielsweise AlSi, des Druckgussgefüges Probleme, die für metalloxidkeramische Gleitschichten wie feine Schmirgelkörner wirken. Weist einer der Gleitpartner an seiner Gleitfläche ein Druckgussgefüge oder generell eine metastabile Phase auf, sind gleitmodifizierte, temperaturfeste Thermoplaste die bessere Wahl, oder es sollten je beide Gleitpartner eine HC- oder HC-GL-Gleitschicht aufweisen. Vorzugsweise bestehen jedoch auch bei Sandguss- oder Kokillengussgefügen beide Gleitpartner aus einem Gleitmaterial niedriger Adhäsionsenergie.

## Patentansprüche

1. Rotationspumpe mit regelbarem Fördervolumen, umfassend
a) ein Gehäuse (3, 6),
b) eine in dem Gehäuse (3, 6) gebildete Förderkammer mit einem Einlass (4) für ein Fluid auf einer Niederdruckseite und einem Auslass (5) für das Fluid auf einer Hochdruckseite der Pumpe,
c) wenigstens einen in der Förderkammer um eine Drehachse (R₂) drehbaren Förderrotor (2),
d) ein zu einer Stirnseite des Förderrotors (2) angeordnetes oder den Förderrotor umgebendes Stellglied (15), das für die Verstellung des Fördervolumens in dem Gehäuse (3, 6) hin und her bewegbar ist,
e) wobei das Stellglied (15) in Richtung seiner Bewegbarkeit mit einer von dem Bedarf eines mit dem Fluid zu versorgenden Verbrauchers abhängigen Stellkraft beaufschlagbar ist,
f) und eine in dem Gehäuse (3, 6) gebildete Laufbahn (3a), die das Stellglied (15) an einer Stellglied-Gleitfläche (15a) in einem Gleitkontakt führt,
g) wobei die Laufbahn (3a) oder die Stellglied-Gleitfläche (15a) aus einem Gleitmaterial gebildet ist oder sind, das aus wenigstens einem aus Keramik, Nitrid oder einer Nickelphosphorverbindung oder einem Gleitlack besteht oder von einer DLC-Beschichtung, einer Ferroprint-Beschichtung oder einer Nano-Beschichtung gebildet wird, so dass Schwingreibverschleiß entgegengewirkt wird.

2. Rotationspumpe nach Anspruch 1, wobei das Gleitmaterial eine Adhäsionsenergie aufweist, die höchstens halb so groß wie die Adhäsionsenergie von Aluminium ist.

3. Rotationspumpe nach einem der vorhergehenden Ansprüche, wobei
- das Stellglied (15), ein weiteres Stellglied (16) und der Förderrotor (2) Bestandteil einer in dem Gehäuse (3, 6) als Gesamtheit hin und her bewegbaren Verstelleinheit (2, 15, 16) sind,
- die Stellglieder (15, 16) je zu einer der Stirnseiten des Förderrotors (2) angeordnet sind und in dem Gehäuse (3, 6) eine weitere Laufbahn (3b, 6b) gebildet ist, die das weitere Stellglied (16) an dessen Stellglied-Gleitfläche (16a) in einem Gleitkontakt führt,
- und wobei wenigstens eines aus weiterer Laufbahn (3b, 6b) und Stellglied-Gleitfläche (16a) des weiteren Stellglieds (16) aus dem Gleitmaterial besteht.

4. Rotationspumpe nach einem der vorhergehenden Ansprüche, wobei wenigstens eines aus Stellglied-Gleitfläche (15a, 16a) und Laufbahn (3a, 3b, 6b) von einer metallkeramischen Schicht gebildet wird.

5. Rotationspumpe nach dem vorhergehenden Anspruch, wobei die Schicht eine Hardcoat-Schicht oder Hardcoat-Glatt-Schicht ist und vorzugsweise PTFE enthält.

6. Rotationspumpe nach einem der vorhergehenden Ansprüche, wobei nitrierter Stahl oder TiCN eines aus Laufbahn (3a, 3b, 6b) und Stellglied-Gleitfläche (15a, 16a) bildet.

7. Rotationspumpe nach einem der vorhergehenden Ansprüche, wobei ein die Laufbahn (3a, 3b, 6b) aufweisendes Gehäuseteil (3, 6) zumindest im Wesentlichen aus Metall besteht oder aus einem Metall als Trägermaterial geformt und auf dem Trägermaterial eine die Laufbahn (3a, 3b, 6b) bildende Gleitschicht aus dem Gleitmaterial aufgebracht oder durch Umwandlung des Trägermaterials gebildet ist.

8. Rotationspumpe nach dem vorhergehenden Anspruch, wobei ein Gussmaterial, vorzugsweise ein Druckgussmaterial, ein Kokillengussmaterial oder ein Sandgussmaterial mit entsprechendem Gefüge, das Gehäuseteil (3, 6) oder das Trägermaterial des Gehäuseteils (3, 6) bildet.

9. Rotationspumpe nach einem der vorhergehenden Ansprüche, wobei das Stellglied (15, 16) einschließlich der Stellglied-Gleitfläche (15a, 16a) zumindest im Wesentlichen aus Metall besteht oder aus einem Metall als Trägermaterial geformt und auf dem Trägermaterial eine die Stellglied-Gleitfläche (15a, 16a) bildende Gleitschicht aus dem Gleitmaterial aufgebracht oder durch Umwandlung des Trägermaterials gebildet ist.

10. Rotationspumpe nach einer Kombination der Ansprüche 7 und 9, wobei das Metall des Gehäuseteils (3, 6) und das Metall des Stellglieds (15, 16) das gleiche metallische Element zumindest als Hauptbestandteil enthalten.

11. Rotationspumpe nach einem der vier vorhergehenden Ansprüche, wobei das Metall ein Leichtmetall, vorzugsweise Aluminium oder eine Al-Basislegierung ist.

12. Rotationspumpe nach einem der fünf vorhergehenden Ansprüche, wobei ein Keramikmaterial des Trägermaterials, vorzugsweise Aluminiumoxid (Al₂O₃), die Gleitschicht bildet.

13. Rotationspumpe nach einem der sechs vorhergehenden Ansprüche, wobei das Metall Aluminium oder eine Al-Basislegierung ist, die Silizium und vorzugsweise wenigstens eines aus Kupfer und Eisen enthält.

14. Rotationspumpe nach einem der Ansprüche 1 bis 7 oder 9 bis 12, wobei das Stellglied (15, 16) aus dem Gleitmaterial geformt ist.

15. Rotationspumpe nach einem der vorhergehenden Ansprüche 1 bis 5 oder 8 bis 14, wobei das Gehäuse (3, 6) oder wenigstens ein die Laufbahn (3a, 3b) bildendes Gehäuseteil (3) aus dem Gleitmaterial geformt ist.

16. Rotationspumpe nach einem der vorhergehenden Ansprüche, wobei der Stellkraft entgegenwirkend ein Elastizitätsglied (12) angeordnet ist.

17. Rotationspumpe nach einem der vorhergehenden Ansprüche, wobei das Stellglied (15, 16) ein Stellkolben ist, der mit dem Fluid der Hochdruckseite beaufschlagbar ist.

18. Rotationspumpe nach einem der vorhergehenden Ansprüche, wobei der Förderrotor (2) und das Stellglied (15, 16) in Bezug auf die Drehachse (R₂) axial bewegbar sind.

19. Rotationspumpe nach einem der vorhergehenden Ansprüche, umfassend einen weiteren Förderrotor (1), der in der Förderkammer um eine weitere Drehachse (R₁) drehbar ist und die Förderrotoren (1, 2) miteinander in einem Fördereingriff sind.

20. Rotationspumpe nach einem der vorhergehenden Ansprüche, die außenachsig und vorzugsweise eine Außenzahnradpumpe ist.

21. Verfahren zur Herstellung der Rotationspumpe nach einem der vorhergehenden Ansprüche, bei dem
a) ein die Laufbahn (3a, 3b, 6b) bildendes Gehäuseteil (3, 6) aus einem Leichtmetall und
b) das Stellglied (15, 16) aus dem gleichen oder einem anderen Leichtmetall geformt werden und
c) das Gehäuseteil (3, 6) zur Erzeugung der Laufbahn (3a, 3b, 6b) oder das Stellglied (15, 16) zur Erzeugung der Stellglied-Gleitfläche (15a, 16a) mit dem Gleitmaterial beschichtet oder
das Leichtmetall des Gehäuseteils (3, 6) oder das Leichtmetall des Stellglieds (15, 16) an der Oberfläche in das Gleitmaterial umgewandelt wird oder werden, so dass Schwingreibverschleiß entgegengewirkt wird.

22. Verfahren nach dem vorhergehenden Anspruch, bei dem wenigstens eines aus Gehäuseteil (3, 6) und Stellglied (15, 16) im Bereich der Laufbahn (3a, 3b, 6b) oder der Stellglied-Gleitfläche (15a, 16a) keramisiert, vorzugsweise eloxiert, nitriert oder mit einem Gleitlack, einer WC-Beschichtung, einer Ferroprint-Beschichtung oder einer Nano-Beschichtung versehen wird.

23. Verfahren nach einem der zwei vorhergehenden Ansprüche, bei dem das Gehäuseteil (3) aus einer Al-Basislegierung im Sandguss, Kokillenguss oder Druckguss geformt und die Laufbahn (3a, 3b, 6b) vorzugsweise durch mechanische Bearbeitung des Gussmaterials geschaffen wird.

24. Verfahren nach einem der vorhergehenden Ansprüche, bei dem das Stellglied (15, 16) zur Schaffung der Stellglied-Gleitfläche (15a, 16a) mit einem gleitmodifizierten Kunststoff beschichtet wird.

## Claims

1. A rotary pump having a variable delivery volume, comprising:
a) a casing (3, 6);
b) a delivery chamber formed in the casing (3, 6) and comprising an inlet (4) for a fluid on a low-pressure side and an outlet (5) for the fluid on a high-pressure side of the pump;
c) at least one delivery rotor (2) which can be rotated in the delivery chamber about a rotational axis (R₂);
d) an actuating member (15) which is arranged on a front face of the delivery rotor (2) or surrounds the delivery rotor and can be moved back and forth in the casing (3, 6) for adjusting the delivery volume,
e) wherein the actuating member (15) can be charged, in the direction of its mobility, with an actuating force which is dependent on the requirement of a consumer which is to be supplied with the fluid;
f) and a track (3a) which is formed in the casing (3, 6) and guides the actuating member (15) on an actuating member sliding surface (15a) in a sliding contact,
g) wherein the track (3a) or the actuating member sliding surface (15a) is/are formed from a sliding material which consists of at least one of ceramic, nitride or a nickel-phosphorus compound or a sliding varnish or is formed by a DLC coating, a Ferroprint coating or a nano-coating, such that oscillating frictional wear is counteracted.

2. The rotary pump according to Claim 1, wherein the sliding material exhibits an adhesion energy which is at most half the adhesion energy of aluminium.

3. The rotary pump according to any one of the preceding claims, wherein:
- the actuating member (15), another actuating member (16) and the delivery rotor (2) are part of an adjusting unit (2, 15, 16) which can be moved as a whole back and forth in the casing (3, 6);
- the actuating members (15, 16) are each arranged on one of the front faces of the delivery rotor (2), and another track (3b, 6b) is formed in the casing (3, 6) and guides the other actuating member (16) on its actuating member sliding surface (16a) in a sliding contact;
- and wherein at least one of the other track (3b, 6b) and the actuating member sliding surface (16a) of the other actuating member (16) consists of the sliding material.

4. The rotary pump according to any one of the preceding claims, wherein at least one of the actuating member sliding surface (15a, 16a) and the track (3a, 3b, 6b) is formed by a metal-ceramic layer.

5. The rotary pump according to the preceding claim, wherein the layer is a Hardcoat layer or a Hardcoat smooth layer and preferably contains PTFE.

6. The rotary pump according to any one of the preceding claims, wherein nitrided steel or TiCN forms one of the track (3a, 3b, 6b) and the actuating member sliding surface (15a, 16a).

7. The rotary pump according to any one of the preceding claims, wherein a casing portion (3, 6) comprising the track (3a, 3b, 6b) at least substantially consists of metal or is formed from a metal as a substrate material and a sliding layer of the sliding material forming the track (3a, 3b, 6b) is applied to the substrate material or formed by modifying the substrate material.

8. The rotary pump according to the preceding claim, wherein a casting material, preferably a die casting material, a chill casting material or a sand casting material exhibiting a corresponding structure, forms the casing portion (3, 6) or the substrate material of the casing portion (3, 6).

9. The rotary pump according to any one of the preceding claims, wherein the actuating member (15, 16) including the actuating member sliding surface (15a, 16a) at least substantially consists of metal or is formed from a metal as a substrate material and a sliding layer of the sliding material forming the actuating member sliding surface (15a, 16a) is applied to the substrate material or formed by modifying the substrate material.

10. The rotary pump according to a combination of claims 7 and 9, wherein the metal of the casing portion (3, 6) and the metal of the actuating member (15, 16) contain the same metallic element at least as their main constituent.

11. The rotary pump according to any one of the preceding four claims, wherein the metal is a light metal, preferably aluminium or an aluminium-based alloy.

12. The rotary pump according to any one of the preceding five claims, wherein a ceramic material of the substrate material, preferably aluminium oxide (Al₂O₃), forms the sliding layer.

13. The rotary pump according to any one of the preceding six claims, wherein the metal is aluminium or an aluminium-based alloy which contains silicon and preferably at least one of copper and iron.

14. The rotary pump according to any one of claims 1 to 7 or 9 to 12, wherein the actuating member (15, 16) is formed from the sliding material.

15. The rotary pump according to any one of the preceding Claims 1 to 5 or 8 to 14, wherein the casing (3, 6) or at least a casing portion (3) which forms the track (3a, 3b) is formed from the sliding material.

16. The rotary pump according to any one of the preceding claims, wherein an elasticity member (12) is arranged to counteract the actuating force.

17. The rotary pump according to any one of the preceding claims, wherein the actuating member (15, 16) is an actuating piston which can be charged with the fluid of the high-pressure side.

18. The rotary pump according to any one of the preceding claims, wherein the delivery rotor (2) and the actuating member (15, 16) can be axially moved in relation to the rotational axis (R₂).

19. The rotary pump according to any one of the preceding claims, comprising another delivery rotor (1) which can be rotated in the delivery chamber about another rotational axis (R₁), wherein the delivery rotors (1, 2) are in delivery engagement with each other.

20. The rotary pump according to any one of the preceding claims, being an external-axle rotary pump and preferably an external toothed wheel pump.

21. A method for manufacturing the rotary pump according to any one of the preceding claims, wherein:
a) a casing portion (3, 6) forming the track (3a, 3b, 6b) is formed from a light metal; and
b) the actuating member (15, 16) is formed from the same or a different light metal; and
c) the casing portion (3, 6) for producing the track (3a, 3b, 6b), or the actuating member (15, 16) for producing the actuating member sliding surface (15a, 16a), is/are coated with the sliding material, or
the light metal of the casing portion (3, 6) or the light metal of the actuating member (15, 16) is/are modified into the sliding material at their surface, such that oscillating frictional wear is counteracted.

22. The method according to the preceding claim, wherein at least one of the casing portion (3, 6) and the actuating member (15, 16) is ceramised in the region of the track (3a, 3b, 6b) or actuating member sliding surface (15a, 16a), preferably anodised, nitrided or provided with a sliding varnish, a tungsten carbide coating, a Ferroprint coating or a nano-coating.

23. The method according to any one of the preceding two claims, wherein the casing portion (3) is formed from an aluminium-based alloy by sand casting, chill casting or die casting, and the track (3a, 3b, 6b) is preferably formed by mechanically machining the casting material.

24. The method according to any one of the preceding claims, wherein the actuating member (15, 16) for forming the actuating member sliding surface (15a, 16a) is coated with a lubricated plastic.

## Revendications

1. Pompe rotative à débit réglable, comprenant
a) un carter (3, 6),
b) une chambre de refoulement formée dans le carter (3, 6) avec une entrée (4) pour un fluide sur un côté basse pression et une sortie (5) pour le fluide sur un côté haute pression de la pompe,
c) au moins un rotor de refoulement (2) tournant dans la chambre de refoulement autour d'un axe de rotation (R₂),
d) un organe de réglage (15) disposé vers une face frontale du rotor de refoulement (2) ou entourant le rotor de refoulement, lequel organe est déplaçable en sens alternés dans le carter (3, 6) pour le réglage du débit,
e) l'organe de réglage (15) pouvant être sollicité, dans la direction de son déplacement, par une force de réglage qui dépend des besoins d'un récepteur à alimenter en fluide,
f) et une glissière (3a), formée dans le carter (3, 6), qui guide l'organe de réglage (15) sur une surface de glissement d'organe de réglage (15a) dans un contact à glissement,
g) la glissière (3a) ou la surface de glissement d'organe de réglage (15a) étant constitué ou constitués d'un matériau glissant qui est au moins soit une céramique, soit un nitrure, soit un composé nickel-phosphore, soit un vernis de glissement, ou étant formé par un revêtement DLC, un revêtement ferroprint ou un nano-revêtement, de sorte que la résistance à l'usure due aux oscillations est contrecarrée.

2. Pompe rotative selon la revendication 1, dans laquelle le matériau glissant présente une énergie d'adhérence qui est au plus égale à la moitié de l'énergie d'adhérence de l'aluminium.

3. Pompe rotative selon l'une quelconque des revendications précédentes, dans laquelle
- l'organe de réglage (15), un autre organe de réglage (16) et le rotor de refoulement (2) font partie intégrante d'une unité de réglage (2, 15, 16) déplaçable dans son ensemble, en sens alternés, dans le carter (3, 6),
- les organes de réglage (15 ,16) sont disposés chacun sur l'une des faces frontales du rotor de refoulement (2), et dans le carter (3, 6) est formée une autre glissière (3b, 6b) qui guide l'autre organe de réglage (16) sur sa surface de glissement d'organe de réglage (16a) dans un contact à glissement,
- et au moins soit l'autre glissière (3b, 6b) soit la surface de glissement d'organe de réglage (16a) de l'autre organe de réglage (16) étant constituée du matériau glissant.

4. Pompe rotative selon l'une quelconque des revendications précédentes, dans laquelle au moins soit la surface de glissement d'organe de réglage (15a, 16a) soit la glissière (3a, 3b, 6b) est formée d'une couche de métal-céramique.

5. Pompe rotative selon la revendication précédente, dans laquelle la couche est une couche dure ou une couche dure lisse et contient de préférence du PTFE.

6. Pompe rotative selon l'une quelconque des revendications précédentes, dans laquelle de l'acier nitruré ou TiCN forme soit la glissière (3a, 3b, 6b) soit la surface de glissement d'organe de réglage (15a, 16a).

7. Pompe rotative selon l'une quelconque des revendications précédentes, dans laquelle une partie de carter (3, 6) comportant la glissière (3a, 3b, 6b) est constituée au moins pour l'essentiel de métal ou est formée d'un métal en tant que matériau de support, et sur le matériau de support est appliquée une couche de glissement formant la glissière (3a, 3b, 6b) et constituée du matériau glissant, ou est formée par transformation du matériau de support.

8. Pompe rotative selon la revendication précédente, dans laquelle un matériau de fonte, de préférence un matériau de fonte moulée sous pression, un matériau de fonte coquille ou un matériau de fonte au sable à structure appropriée, forme la partie de carter (3, 6) ou le matériau de support de la partie de carter (3, 6).

9. Pompe rotative selon l'une quelconque des revendications précédentes, dans laquelle l'organe de réglage (15, 16), y compris la surface de glissement d'organe de réglage (15a, 16b), est constitué au moins pour l'essentiel de métal ou est formé d'un métal constituant le matériau de support, ou sur le matériau de support est appliquée une couche de glissement formant la surface de glissement d'organe de réglage (15a, 16a) et constituée du matériau glissant, ou est formée par transformation du matériau de support.

10. Pompe rotative selon une combinaison des revendications 7 et 9, dans laquelle le métal de la partie de carter (3, 6) et le métal de l'organe de réglage (15, 16) contiennent le même élément métallique au moins en tant que composant principal.

11. Pompe rotative selon l'une quelconque des quatre revendications précédentes, dans laquelle le métal est un métal léger, de préférence de l'aluminium ou un alliage à base d'aluminium.

12. Pompe rotative selon l'une quelconque des cinq revendications précédentes, dans laquelle un matériau céramique du matériau de support, de préférence de l'oxyde d'aluminium (Al₂O₃), forme la couche de glissement.

13. Pompe rotative selon l'une quelconque des six revendications précédentes, dans laquelle le métal est de l'aluminium ou un alliage à base d'aluminium, qui contient du silicium et de préférence au moins soit du cuivre soit du fer.

14. Pompe rotative selon l'une quelconque des revendications 1 à 7 ou 9 à 12, dans laquelle l'organe de réglage (15, 16) est formé du matériau glissant.

15. Pompe rotative selon l'une quelconque des revendications 1 à 5 ou 8 à 14 précédentes, dans laquelle le carter (3, 6) ou au moins une partie de carter (3) formant la glissière (3a, 3b), est formé du matériau glissant.

16. Pompe rotative selon l'une quelconque des revendications précédentes, dans laquelle est prévu un organe élastique (12) s'opposant à la force de rappel.

17. Pompe rotative selon l'une quelconque des revendications précédentes, dans laquelle l'organe de réglage (15, 16) est un piston de réglage qui peut être soumis à l'action du fluide du côté haute pression.

18. Pompe rotative selon l'une quelconque des revendications précédentes, dans laquelle le rotor de refoulement (2) et l'organe de réglage (15, 16) sont déplaçables axialement par rapport à l'axe de rotation (R₂).

19. Pompe rotative selon l'une quelconque des revendications précédentes, comprenant un autre rotor de refoulement (1) qui peut tourner dans la chambre de refoulement autour d'un autre axe de rotation (R₁) et les rotors de refoulement (1, 2) sont mutuellement en prise de refoulement.

20. Pompe rotative selon l'une quelconque des revendications précédentes, qui est une pompe à axe extérieur et de préférence une pompe à roue dentée extérieure.

21. Procédé de fabrication de la pompe rotative selon l'une quelconque des revendications précédentes, dans lequel :
a) une partie de carter (3, 6) formant la glissière (3a, 3b, 6b) est constituée d'un métal léger et
b) l'organe de réglage (15, 16) est formé dans le même métal léger ou dans un autre métal léger et
c) la partie de carter (3, 6) est revêtue du matériau glissant pour produire la glissière (3a, 3b, 6b), ou l'organe de réglage (15, 16) est revêtu du matériau glissant pour produire la surface de glissement d'organe de réglage (15a, 16a), ou
le métal léger de la partie de carter (3, 6) ou le métal léger de l'organe de réglage (15, 16) est ou sont transformés à la surface dans le matériau glissant, de sorte que la résistance à l'usure due aux oscillations est contrecarrée.

22. Procédé selon la revendication précédente, dans lequel au moins soit la partie de carter (3, 6) soit l'organe de réglage (15, 16) est céramisé dans la zone de la glissière (3a, 3b, 6b) ou de la surface de glissement d'organe de réglage (15a, 16a), de préférence éloxé, nitré ou pourvu d'un vernis de glissement, d'un revêtement WC, d'un revêtement ferroprint ou d'un nano-revêtement.

23. Procédé selon l'une quelconque des deux revendications précédentes, dans lequel la partie de carter (3) est formée dans un alliage à base d'aluminium, en fonte au sable, en fonte coquille ou en fonte sous pression, et la glissière (3a, 3b, 6b) est réalisée de préférence par usinage mécanique du matériau de fonte.

24. Procédé selon l'une quelconque des revendications précédentes, dans lequel l'organe de réglage (15, 16) est revêtu d'une matière plastique à glissement modifié pour réaliser la surface de glissement d'organe de réglage (15a, 16a).
